# EUROPÄISCHE PATENTSCHRIFT

(11) **EP 1 577 842 B1**
(45) Veröffentlichungstag und Bekanntmachung des Hinweises auf die Patenterteilung: **14.09.2011**
(21) Anmeldenummer: 05005554.0
(22) Anmeldetag: 15.03.2005
(51) Int. Cl.: G07C 9/00

(54) **Zugangskontrollvorrichtung**
Access control device
Dispositif de contrôle d'accès

(30) Priorität: 19.03.2004 DE 102004013965
(43) Veröffentlichungstag der Anmeldung: 21.09.2005
(73) Patentinhaber: SkiData AG, 5083 Gartenau (AT)
(72) Erfinder: Ponert, Gregor, 5020 Salzburg (AT); Wallerstorfer, Kurt, 5204 Irrsdorf (AT)
(74) Vertreter: Karakatsanis, Georgios

(56) Entgegenhaltungen:
- EP-A- 0 563 017
- WO-A-96/34367
- WO-A-97/18379
- AT-U1- 6 665
- DE-A1- 3 825 769
- DE-A1- 4 308 193
- US-A- 5 837 982

## Beschreibung

Die Erfindung bezieht sich auf eine Zugangskontrollvorrichtung nach dem Oberbegriff des Anspruchs 1. Eine solche Zugangskontrollvorrichtung ist aus AT-U-6665 bekannt. Als Sperrelement wird dazu ein Drehstern mit einer gegen die Horizontale geneigten Drehachse und zwei einen Winkel von etwa 120° bzw. 240° einschließenden Sperrarmen verwendet, wie er aus EP-A 961005 bekannt ist.

Dabei gibt der Sperrarm in seiner Grundstellung den Zugang frei. Wenn hingegen eine Person detektiert wird, ohne dass eine gültige Lesung der Zugangsberechtigung erfolgt ist, wird der Sperrarm in den Zugang gedreht, um ihn zu blockieren.

Damit der Sperrarm aus der Grund- oder "Open Gate"-Stellung in die Blockierstellung verschwenkt werden kann, bevor eine detektierte Person ohne gültige Lesung der Zugangsberechtigung das Drehkreuz erreicht, müssen der Zugangsberechtigungsleser und der Personensensor mit entsprechend großem Abstand vor dem Drehkreuz angeordnet werden. Damit kann sich eine Person, die den Zugangsberechtigungsleser ohne Zugangsberechtigung passiert hat, vor den dann den Zugang blockierenden Sperrarm stellen und warten, bis der Zugang durch eine nachfolgende weitere Person mit gültiger Zugangsberechtigung freigegeben wird. Da das von der weiteren Person ausgelöste Freigabesignal zum Öffnen der Sperre für die Person ohne Zugangsberechtigung benutzt worden ist, wird für die weitere Person mit gültiger Zugangsberechtigung der Zugang blockiert. Dieses Problem wird noch dadurch verschärft, dass es nicht nur bei Personen ohne Zugangsberechtigung auftritt, sondern an sich häufiger dadurch, dass eine gültige Zugangsberechtigung nicht gelesen werden kann, beispielsweise weil bei der Lesung von berührungslos wirkenden RFID-Transpondern, der Transponder z. B. in einer Tasche der Person durch irgendwelche Gegenstände elektromagnetisch abgeschirmt ist.

Aus US 6,617,960 B1 ist eine Zugangskontrollvorrichtung für zwei Zugangsspuren mit einem Kontrollgerät in der Mitte, das auf beiden Seiten einen Drehstern mit zwei um 180° versetzten Sperrarmen aufweist, und zwei berührungslos wirkenden Zugangsberechtigungslesern an den Außenseiten bekannt.

Aufgabe der Erfindung ist es, eine Zugangskontrollvorrichtung der im Oberbegriff des Anspruchs 1 genannten Art bereitzustellen, mit der sichergestellt ist, dass zwar Personen mit gültiger Lesung einer Zugangsberechtigung die Sperre passieren können, nicht jedoch Personen mit ungültiger Lesung.

Dies wird erfindungsgemäß mit der Zugangskontrollvorrichtung nach dem Anspruch 1 erreicht. In den Unteransprüchen sind vorteilhafte Ausgestaltungen der Erfindung wiedergegeben.

Nach dem ersten Zugangsberechtigungsleser ist in Durchgangsrichtung ein zweiter Zugangsberechtigungsleser vorgesehen. Der zweite Zugangsberechtigungsleser befindet sich in einem Bereich des Sperrelements, in dem eine gültige Zugangsberechtigung einer vor dem Sperrelement stehenden Person, die den Personensensor bereits passiert hat, von dem zweiten Zugangsberechtigungsleser gelesen werden kann.

Die Steuerung des Aktuators, der das Sperrelement bewegt, ist z. B. so ausgelegt, dass im Normalfall, also bei gültiger Lesung einer Zugangsberechtigung mit dem ersten Zugangsberechtigungsleser der erste Zugangsberechtigungsleser den Aktuator so ansteuert, dass der Zugang freigegeben ist ("Open-Gate"-Betrieb).

Wird beim "Open-Gate"-Betrieb hingegen mit dem Personensensor eine Person detektiert, ohne dass mit dem ersten Zugangsberechtigungsleser eine gültige Zugangsberechtigung gelesen wird, wird der Zugang mit dem Sperrelement blockiert und zugleich der Aktuator statt von dem ersten Zugangsberechtigungsleser von dem zweiten Zugangsberechtigungsleser angesteuert, der im Bereich des Sperrelements vorgesehen ist.

Wenn dann eine gültige Lesung der Zugangsberechtigung durch den zweiten Zugangsberechtigungsleser erfolgt, wird der Zugang von dem Sperrelement freigegeben und der Aktuator statt von dem zweiten Zugangsberechtigungsleser wieder von dem ersten Zugangsberechtigungsleser angesteuert.

Falls auch am zweiten Zugangsberechtigungsleser keine gültige Zugangsberechtigung gelesen wird, bleibt der Zugang für die detektierte Person ohne gültige Lesung beim ersten und zweiten Zugangsberechtigungsleser gesperrt. Sie kann den Zugang damit nur noch in entgegengesetzter Richtung verlassen oder kann sich mit Hilfe des Kontrollpersonals entfernen, z. B. durch eine Handfreigabe des Kontrollpersonals.

Der Aktuator ist vorzugsweise ein Motor, insbesondere ein Elektromotor. Jedoch kann er z. B. auch durch einen Elektromagneten, eine durch ein Druckmittel, z. B. Pressluft betätigbare Kolben/Zylinder-Einheit oder dergleichen gebildet sein.

Die erfindungsgemäße Zugangskontrollvorrichtung kann als Drehsperre ausgebildet sein, beispielsweise mit einem Drehstern als Sperrelement. Der Drehstern weist vorzugsweise nur eine oder zwei Sperrarme auf. Das Sperrelement kann eine beispielsweise um etwa 35° gegenüber der Horizontalen geneigte Drehachse mit einem einzigen Sperrarm oder mit zwei einen Winkel von etwa 120 bzw. 240 einschließenden Sperrarmen abweisen, wie aus WO 97/18379 bzw. aus EP-A-961005 bekannt, oder eine senkrechte Drehachse mit ein oder zwei Sperrarmen gemäß WO 97/18379.

Die Freigabe und das Blockieren des Zugangs ist erfindungsgemäß nicht nur mechanisch zu verstehen, sondern als logischer Vorgang. So kann das Sperrelement z. B. auch durch einen optischen und/oder akustischen Signalgeber gebildet werden, beispielsweise eine grüne Ampel für die Freigabe und eine rote, die das Blockieren anzeigt.

Unter ungültiger Lesung einer Zugangsberechtigung ist nicht nur der Fall zu verstehen, bei dem die kontrollierte Person keine Zugangsberechtigung besitzt, sondern auch der Fall, bei dem eine gültige Zugangsberechtigung vorliegt, jedoch von dem Zugangsberechtigungsleser nicht erfasst wird.

Die beiden Zugangsberechtigungsleser werden vorzugsweise durch berührungslos wirkende Leser gebildet, insbesondere zur Lesung von RFID-Transpondern mit darauf abgelegter Zugangsberechtigung. Die Zugangsberechtigung kann auch ein Referenzcode für eine in einer Datenbank abgelegte, durch die Kontrollvorrichtung abrufbare Zugangsberechtigung sein. Um die gesamte Breite der Zugangsspur zu erfassen, können der erste und/oder der zweite Zugangsberechtigungsleser jeweils eine Antenne auf beiden Seiten der Zugangsspur aufweisen.

Im Bereich des Sperrelements kann zusätzlich ein Zugangsberechtigungsleser vorgesehen sein, um einen gesperrten Zugang z. B. mit einem Magnet-, Barcode- oder dergleichen Ticket öffnen zu können, das in den Zugangsberechtigungsleser gesteckt wird.

Während bei manchen Anwendungen, beispielsweise einem Skilift die Zugangskontrollvorrichtung im allgemeinen nur in einer Richtung passierbar zu sein hat, sind Zugangskontrollvorrichtungen zu einem abgegrenzten Bereich häufig in beiden Richtungen passierbar ausgebildet. In letzterem Fall ist vorzugsweise auf beiden Seiten des zweiten Zugangsberechtigungslesers ein erster Zugangsberechtigungsleser vorgesehen, also ein Leser, der die zu kontrollierende Person in der einen bzw. anderen Durchgangsrichtung erfasst, bevor sie zu dem zweiten Zugangsberechtigungsleser im Bereich des Sperrelements gelangt.

Der Personensensor kann beispielsweise als optoelektronischer Sensor ausgebildet sein. Vorzugsweise werden wenigstens zwei Personensensoren vor dem Sperrelement vorgesehen. Dadurch wird zum einen die Gefahr eines fehlerhaften Signals, beispielsweise durch Gegenstände, wie Skistöcke, verhindert, zum anderen, dass zwei aneinander geschmiegte Personen mit nur einer Zugangsberechtigung die Zugangskontrollvorrichtung passieren.

Weiterhin ist vorzugsweise ein Personensensor nach dem Sperrelement vorgesehen. Mit diesem Personensensor wird beispielsweise eine Person erfasst, die sich durch einen Stau nach der Zugangskontrollvorrichtung nicht weiter bewegen kann. Das Sperrelement kann dann in Sperrstellung gehalten werden, bis der Personensensor nach dem Sperrelement keine über einen bestimmten Zeitraum hinaus verweilende Person mehr erfasst.

Ein weiterer Personensensor kann im Bereich des Sperrelements vorgesehen sein. Bei einem Drehstern als Sperrelement kann dieser Personensensor eine Person in der Sperrebene des Sperrarms detektieren und gegebenen falls auch eine Drehung (anschieben) der Person durch den Dreharm auslösen.

Der eine oder die wenigstens zwei Personensensoren vor dem Sperrelement, der Personensensor im Bereich des Sperrelements und der Personensensor nach dem Sperrelement können unterschiedliche Abtastcharakteristiken aufweisen und/oder einen unterschiedlichen Abtastwinkel mit der Zugangsrichtung einschließen. Das heißt, sie können eine schmale oder breite Abtastkeule besitzen. So kann z. B. der Personensensor vor dem Sperrelement eine schmale Abtastkeule aufweisen, um eine möglichst lange Passierzeit der detektierten Person bis zum Sperrelement zu erreichen.

Der Motor kann zum Antrieb des Sperrelements in beiden Drehrichtungen angesteuert werden. Damit kann z. B. verhindert werden, dass eine Person, die von dem Personensensor nach dem Sperrelement erfasst wird, weil sie dort verweilt, einen Schlag durch das Sperrelement von hinten erfährt. Auch kann damit dem Passieren der Zugangskontrollvorrichtung in beiden Richtungen Rechnung getragen werden, wobei in der bevorzugten Drehrichtung der Sperrarm entgegen der Durchgangsrichtung bewegt wird.

Der Aktuator kann derart angesteuert werden, dass das Sperrelement sich in der Normalstellung in der aus der Zugangsspur bewegten Freigabestellung befindet, also den Zugang freigegeben hat, bevor die Lesung der Zugangsberechtigung mit dem ersten Zugangsberechtigungsleser erfolgt ("Open Gate"-Position).

Wenn der Zugang in der Normalstellung freigegeben ist, besteht allerdings die Gefahr, dass die zu kontrollierenden Personen dazu animiert werden, die Zugangskontrollvorrichtung mit hoher Geschwindigkeit zu passieren, beispielsweise durch Einfahren eines Skifahrers mit hoher Geschwindigkeit in die Zugangskontrollvorrichtung an einem Skilift.

Wenn keine gültige Zugangsberechtigung von dem ersten Zugangsberechtigungsleser gelesen und damit der Zugang durch das Sperrelement plötzlich blockiert wird, kann der Skifahrer mit hoher Geschwindigkeit auf das Sperrelement auftreffen und dadurch verletzt werden.

Um die Folgen eines solchen Aufpralls zu mindern, kann das Sperrelement, also z. B. der Sperrarm eines Drehsterns, mit einer Polsterung versehen und/oder nachgiebig ausgebildet werden, z. B. aus einem gummielastischem Material.

Es kann jedoch auch ein optischer oder akustischer Signalgeber vorgesehen sein, der eine Blockierung und gegebenenfalls die Freigabe des Zugangs anzeigt.

Eine optische Anzeige lässt sich auch dadurch verwirklichen, dass das Sperrelement, also z. B. der Sperrarm eines Drehsterns in der Freigabeposition den Zugang zwar freigibt, jedoch mehr oder weniger weit in die Zugangsspur bewegt ist. Auch dadurch wird eine psychologische Barriere gegen ein schnelles Einfahren in die Zugangskontrollvorrichtung geschaffen, also vorgewarnt, dass der Sperrarm in die Zugangsspur ganz hineingeschwenkt und sie damit blockieren kann. Um mit einem in der Freigabestellung in die Zugangsspur leicht verschwenkten Sperrarm anzuzeigen, dass der erste Zugangsberechtigungsleser eine gültige Zugangsberechtigung gelesen hat, kann der Sperrarm aus der Zugangsspur ganz heraus bewegt werden, wenn eine gültige Lesung der Zugangsberechtigung mit dem ersten Zugangsberechtigungsleser erfolgt ist.

Um zu verhindern, dass eine Person durch die Freigabestellung des Sperrelements vor Passieren des ersten Zugangsberechtigungslesers dazu animiert wird, sich mit hoher Geschwindigkeit durch die Zugangskontrollvorrichtung zu bewegen, kann der Aktuator auch von vorneherein anders gesteuert werden, nämlich für einen Vereinzelungsbetrieb derart, dass das Sperrelement vor gültiger Lesung einer Zugangsberechtigung mit dem ersten Zugangsberechtigungsleser, also in der Normalstellung, den Zugang blockiert und erst nach gültiger Lesung mit dem ersten Zugangsberechtigungsleser freigibt. Eine sich mit hoher Geschwindigkeit auf die Zugangskontrollvorrichtung zu bewegende Person sieht damit den durch das Sperrelement blockierten Zugang und wird seine Geschwindigkeit entsprechend reduzieren. Um mit dem Sperrelement nicht in Berührung zu kommen, wird in diesem Fall das Sperrelement nach gültiger Lesung mit dem ersten Zugangsberechtigungsleser jedoch aus dem Zugang bewegt, bevor die Person das Sperrelement erreicht.

Ferner ist es möglich, den Motor wahlweise zwischen dem "Open Gate"-Betrieb und den Vereinzelungsbetrieb, bei dem der Zugang in der Normalstellung blockiert ist, zu steuern, also zwischen einem Betrieb, in dem das Sperrelement den Zugang vor Lesung der Zugangsberechtigung mit dem ersten Zugangsberechtigungsleser freigibt und erst nach ungültiger Lesung mit dem ersten Zugangsberechtigungsleser und Detektion einer Person mit dem Personensensor den Zugang blockiert bzw. einem Betrieb, bei dem das Sperrelement vor gültiger Lesung einer Zugangsberechtigung mit dem ersten Zugangsberechtigungsleser den Zugang blockiert und erst nach gültiger Lesung mit dem ersten Zugangsberechtigungsleser freigibt. So kann z. B. bei einem Skilift in den ersten Betriebsstunden des Tages der Vereinzelungsbetrieb und dann der "Open Gate"-Betrieb für den Rest des Tages durchgeführt werden.

Es ist auch möglich zwischen den beiden Betriebsarten automatisch hin und her zu schalten. So wäre es vorstellbar, dass so lange ein regelmäßiger Personenfluss vorliegt, der "Open Gate" -Betrieb Verwendung findet, da ja in diesem Fall ein schnelles Einfahren mit Schiern nicht möglich ist. Reißt die Personenkolonne jedoch ab so kann mit zeitlicher Verzögerung auf den Sperrbetrieb umgeschaltet werden. Der Holm blockiert den Zugang. Dies so lange bis weitere Personen wieder mit dem normalen Durchgang beginnen. Somit hat man die beiden Vorteile Open Gate (kein Behinderung) und Schutz vor zu schneller Einfahrt (Unfallgefahr) vereint.

Vorzugsweise wird als Sperrelement ein Drehstern mit einem einzigen Sperrarm verwendet. Dieser eine Sperrarm kann in der Freigabeposition, also in seiner nach unten gedrehten Position, sich schräg vom Zugang weg nach unten erstrecken, beispielsweise mit einem Winkel von 10° oder mehr gegenüber der Senkrechten. Damit nimmt der Platz auf der Zugangsspur in der Freigabeposition des Drehsterns von dessen Drehachse nach unten zu, sodass ein besonders bequemer Durchgang erreicht wird.

Wenn ein Personensensor vorgesehen ist, der eine Person in der Sperrebene, also in der senkrechten Ebene erfasst, in der der eine Sperrarm sich in der über den Zugang erstreckenden nach oben gedrehten Sperrposition befindet, kann der Sperrarm aus der Freigabestellung bei Detektion einer Person mit diesem Sensor in eine Lauerstellung gedreht werden, also etwas in Richtung Sperrposition, jedoch ohne den Zugang zu blockieren.

Wenn die Zugangskontrollvorrichtung auf Vereinzelungsbetrieb eingestellt ist, kann dann der Sperrarm aus der Lauerstellung in die Sperrposition weitergedreht werden, wodurch die betreffende Person bei zu langsamer Durchgangsgeschwindigkeit leicht mit dem Sperrarm angeschoben werden kann.

Bei einem "Open-Gate"-Betrieb kann der Sperrarm nach gültiger Lesung der Zugangsberechtigung mit dem ersten Zugangsberechtigungsleser aus der Lauerstellung wieder in die Freigabeposition zurückgedreht werden, um der kontrollierten Person die Freigabe anzuzeigen.

Andererseits kann bei ungültiger Lesung der Sperrarm aus der Lauerstellung schneller in die Sperrposition gedreht werden, als wenn eine Drehung von der Freigabeposition in die Sperrposition durchgeführt werden muss.

Um zu verhindern, dass bei "Open-Gate"-Betrieb das Sperrelement trotz ungültiger Lesung, z. B. mit Skistöcken gewaltsam in der Freigabeposition gehalten wird, kann eine Alarmvorrichtung vorgesehen sein, die bei einer solchen gewaltsamen Blockade des Sperrelements betätigt wird.

Nachstehend ist die erfindungsgemäße Zugangskontrollvorrichtung anhand der Zeichnung beispielhaft näher erläutert. Darin zeigen jeweils schematisch

Figur 1 und 2 eine perspektivische Ansicht einer Zugangskontrollvorrichtung in der Freigabestellung bzw. Sperrstellung und

Figur 3 eine andere Ausführungsform mit zwei Antennen an dem ersten Zugangsberechtigungsleser.

Gemäß Figur 1 weist die Zugangskontrollvorrichtung ein als Drehstern ausgebildetes Sperrelement 1 auf, das von einem Aktuator in Form eines gestrichelt dargestellten Motors 2 angetrieben wird. Das Sperrelement 1 ist mit zwei Sperrarmen 3, 4 zum Sperren des Zugangs 7 versehen, der in Richtung des Pfeils 5 passiert wird.

Das Sperrelement 1 ist um eine zur Waagrechten mit einem Winkel von etwa 35° geneigte Achse 6 drehbar. Der Winkel, den die Sperrarme 3, 4 mit der Drehachse 6 einschließen, beträgt jeweils etwa 45°. Der Winkel α, den die beiden Sperrarme 3, 4 miteinander einschließen, beträgt etwa 120°.

Während in der in Figur 1 dargestellten Freigabeposition beide Sperrarme 3, 4 etwa senkrecht nach unten verschwenkt sind, sodass der Zugang 7 freigegeben ist, wird durch Drehung des Sperrelements 1 entsprechend dem Pfeil 8' der Sperrarm 3 in die waagrechte Sperrposition verschwenkt und damit der Zugang 7 blockiert, wie in Figur 2 dargestellt.

Die Zugangskontrollvorrichtung weist ein Gestell 8 auf, das ein Gehäuse 9 trägt. In dem Gehäuse 9 ist der Motor 2 angeordnet; auch nimmt es die für den Betrieb des Drehelements 1 und den Motor 2 notwendigen Komponenten, wie die Lagerung und das Antriebsgetriebe des Drehelement 1 bzw. die Elektronik zur Steuerung des Motors 2 auf.

An dem Gehäuse 9 ist ein weiteres Gehäuse 11 befestigt, das in Zugangsrichtung 5 vor dem Gehäuse 9 angeordnet ist. In dem Gehäuse 11 und dem Gehäuse 9 ist jeweils ein gestrichelt dargestelltes RFID-Lesemodul 14 bzw. 15 mit einer Antenne 12 bzw. 13 vorgesehen. Statt an zwei getrennte Lesegeräte können die beiden Antennen 12 und 13 auch an ein einziges Lesemodul angeschlossen sein, das zwischen dem Empfang mit der Antenne 12 und dem Empfang mit der Antenne 13 umschaltbar ist. Entscheidend ist also, dass zwei in Zugangsrichtung 5 hintereinander angeordnete Antennen 12 und 13 vorgesehen sind.

Mit den Lesemodulen 14 und 15 mit den Antennen 12, 13 kann die Zugangsberechtigung berührungslos gelesen werden, die in einem Transponder als Datenträger abgelegt ist, den die zugangsberechtigte Person mit sich führt.

Ferner ist zwischen der ersten Antenne 12 und der zweiten Antenne 13 z. B. im Gehäuse 9 ein optoelektronischer Personensensor 16 angeordnet.

Bei mit dem ersten Zugangsberechtigungsleser 14 vom Datenträger gelesener Zugangsberechtigung ist der Zugang 7 freigegeben, wie in Figur 1 dargestellt. Damit eine ausreichende Zeit zum Lesen des Datenträgers zur Verfügung steht, bevor die in den Zugang 7 passierende Person das Sperrelement 1 erreicht, ist die Antenne 12 des ersten Zugangsberechtigungslesers 14 in einem Abstand A von beispielsweise 20 bis 60 cm vor dem Sperrelement 1 angebracht.

Wenn der erste Zugangsberechtigungsleser 14 eine gültige Zugangsberechtigung liest, bleibt das Sperrelement 1 in der in Figur 1 dargestellten Freigabestellung. Passiert hingegen eine Person ohne gültige Lesung einer Zugangsberechtigung den ersten Zugangsberechtigungsleser 14 und den Personensensor 16, wird das Sperrelement 1 in die in Figur 2 dargestellte Blockierstellung verschwenkt.

Die Person, die die Antenne 12 des ersten Zugangsberechtigungslesers 14 ohne gültige Lesung und den Personensensor 16 passiert hat, steht damit vor dem in die Blockierstellung gedrehten Sperrarm 3 gemäß Figur 2. Sie kann dort warten, bis der Zugang 7 durch eine zweite nachfolgende Person mit gültiger Zugangsberechtigung freigegeben wird.

Um dies zu verhindern, wird erfindungsgemäß bei einer ungültigen Lesung der Zugangsberechtigung mit der Antenne 12 des ersten Zugangsberechtigungslesers 14 und Detektion einer Person mit dem Personensensor 16 der erste Zugangsberechtigungsleser 14 mit der Antenne 12 ausgeschaltet und der zweite Zugangsberechtigungsleser 15 mit der Antenne 13 eingeschaltet und damit der zuvor von dem ersten Zugangsberechtigungsleser 14 angesteuerte Motor 2 nunmehr von dem zweiten Zugangsberechtigungsleser 15 angesteuert. Eine Zugangsberechtigung einer Person, die der vor dem geschlossenen Sperrarm 3 stehenden Person nachfolgt, wird damit von dem ersten Zugangsberechtigungsleser 14 mit der Antenne 12 nicht mehr erfasst.

Stattdessen wird die Zugangsberechtigung der vor dem geschlossenen Sperrarm 3 stehenden Person nochmals mit dem zweiten Zugangsberechtigungsleser 15 mit der Antenne 13 überprüft. Wird bei der nochmaligen Überprüfung eine gültige Zugangsberechtigung mit dem zweiten Zugangsberechtigungsleser 15 gelesen, wird der zweite Zugangsberechtigungsleser 15 aus- und der erste Zugangsberechtigungsleser 14 wieder eingeschaltet, um den Motor 2 anzusteuern.

Ferner ist in Reichweite des Sperrelements 1 an dem Gehäuse 9 ein Zugangsberechtigungsleser 19 zum Lesen einsteckbarer, z. B. kontaktbehafteter Datenträger vorgesehen. Damit kann die Drehsperre auch von Personen geöffnet werden, die nur über einen solchen einsteckbaren Datenträger mit einer Zugangsberechtigung verfügen.

Um die gesamte Breite der Zugangsspur 7 mit dem ersten Zugangsberechtigungsleser 14 zu erfassen, ist gemäß Figur 3 auf der gegenüberliegenden Seite der Zugangsspur ein weiteres Gehäuse 17 mit einer gestrichelt dargestellten Antenne 12' vorgesehen, die an den ersten Zugangsberechtigungsleser 14 angeschlossen ist.

## Patentansprüche

1. Zugangskontrollvorrichtung mit einem Sperrelement (1), das von einem über eine Steuerung gesteuerten Aktuator bewegt wird und wenigstens einem Personensensor (16) und einem Zugangsberechtigungsleser (12, 14) vor dem Sperrelement (1), wobei durch Steuerung des Aktuators das Sperrelement (1) bei gültiger Lesung einer Zugangsberechtigung mit dem Zugangsberechtigungsleser (12, 14) den Zugang freigibt, während er ihn bei Detektion einer Person mit dem Personensensor (16) und ungültiger Lesung der Zugangsberechtigung blockiert,wobei nach dem einen, ersten Zugangsberechtigungsleser (12, 14) ein zweiter Zugangsberechtigungsleser (13, 15) im Bereich des Sperrelements (1) angeordnet ist und der Aktuator in Abhängigkeit einer gültigen oder ungültigen Lesung der Zugangsberechtigung mit dem ersten Zugangsberechtigungsleser (12, 14) und/oder dem zweiten Zugangsberechtigungsleser (13, 15) und in Abhängigkeit der Detektion einer Person mit dem Personensensor (16) ansteuerbar ist, **dadurch gekennzeichnet, dass** der zweite Zugangsberechtigungsleser (13, 15) in Zugangsrichtung (5) der Zugangskontrollvorrichtung nach dem ersten Zugangsberechtigungsleser (12, 14) angeordnet ist, derart dass die Zugangsberechtigung einer vor dem Sperrelement (1) stehenden Person, die den ersten Zugangsberechtigungsleser (12, 14) und den Personensensor (16) bereits passiert hat, von dem zweiten Zugangsberechtigungsleser (13,15) gelesen werden kann, und dass die Steuerung des Aktuators durch die beiden Zugangsberechtigungsleser (12, 14; 13, 15) derart ausgebildet ist, dass der Aktuator bei gültiger Lesung einer Zugangsberechtigung mit dem ersten Zugangsberechtigungsleser (12, 14) von dem ersten Zugangsberechtigungsleser (12, 14) derart angesteuert wird, dass der Zugang freigegeben wird, bei Detektion einer Person und ungültiger Lesung der Zugangsberechtigung mit dem ersten Zugangsberechtigungsleser (12, 14) von dem zweiten Zugangsberechtigungsleser (13, 15) angesteuert wird, derart dass bei gültiger Lesung der Zugangsberechtigung mit dem zweiten Berechtigungsleser der Zugang freigegeben wird und nach gültiger Lesung der Zugangsberechtigung der detektierten Person mit dem zweiten Zugangsberechtigungsleser (13, 15) und Ansteuerung des Aktuators von dem zweiten Zugangsberechtigungsleser wieder von dem ersten Zugangsberechtigungsleser (12, 14) austeuerbar ist.

2. Zugangskontrollvorrichtung nach Anspruch 1, **dadurch gekennzeichnet, dass** die Zugangsberechtigungleser (12, 14; 13, 15) durch berührungslos wirkende Leser gebildet werden.

3. Zugangskontrollvorrichtung nach Anspruch 2, **dadurch gekennzeichnet, dass** wenigstens einer (14) der berührungslos wirkenden Zugangsberechtigungsleser eine Antenne (12, 12') auf beiden Seiten des zugangs (7) aufweist.

4. Zugangskontrollvorrichtung nach Anspruch 1, **dadurch gekennzeichnet, dass** im Bereich des Sperrelements (1) zusätzlich ein Zugangsberechtigungsleser (19) zum Einstecken eines Tickets mit einer Zugangsberechtigung vorgesehen ist.

5. Zugangskontrollvorrichtung nach einem der vorstehenden Ansprüche, **dadurch gekennzeichnet, dass** der Zugang (7) in beiden Richtungen passierbar ausgebildet ist und sowohl in der einen wie in der anderen Zugangsrichtung vor dem zweiten Zugangsberechtigungsleser (13, 15) ein erster zugangsberechtigungsleser (12, 14) angeordnet ist.

6. Zugangskontrollvorrichtung nach einem der vorstehenden Ansprüche, **dadurch gekennzeichnet, dass** der Aktuator derart angesteuert wird, dass das Sperrelement (1) vor gültiger Lesung einer Zugangsberechtigung mit dem ersten Zugangsberechtigungsleser (12, 14) den Zugang blockiert und erst nach gültiger Lesung mit dem ersten Zugangsberechtigungsleser (12, 14) freigibt.

7. Zugangskontrollvorrichtung nach einem der vorstehenden Ansprüche, **dadurch gekennzeichnet, dass** der Aktuator derart angesteuert wird, dass das Sperrelement (1) vor gültiger Lesung einer Zugangsberechtigung mit dem zweiten Zugangsberechtigungsleser (13,15) den Zugang blockiert und erst nach gültiger Lesung mit dem zweiten Zugangsberechtigungsleser (12, 14) freigibt.

8. Zugangskontrollvorrichtung nach Anspruch 7, **dadurch gekennzeichnet, dass** das Sperrelement (1) nach gültiger Lesung mit dem ersten Zugangsberechtigungsleser (12, 14) den Zugang (7) freigibt, bevor die detektierte Person das Sperrelement (1) erreicht.

9. Zugangskontrolleinrichtung nach einem der Ansprüche 1 bis 5, **dadurch gekennzeichnet, dass** der Aktuator derart angesteuert wird, dass das Sperrelement (1) den Zugang (7) vor Lesung der Zugangsberechtigung mit dem ersten Zugangsberechtigungsleser (12, 14) freigibt und erst nach ungültiger Lesung mit dem ersten Zugangsberechtigungsleser (12, 14) und Detektion einer Person mit dem Personensensor (16) den Zugang (7) blockiert.

10. Zugangskontrollvorrichtung nach Anspruch 8 oder 9, **dadurch gekennzeichnet, dass** das Sperrelement (1) in der Freigabeposition in den Zugang (7) einragt, ohne ihn zu blockieren.

11. Zugangskontrollvorrichtung nach Anspruch 10, **dadurch gekennzeichnet, dass** das Sperrelement (1) nach gültiger Lesung der Zugangsberechtigung mit dem ersten Zugangsberechtigungsleser (12, 14) zur Anzeige der Freigabe aus dem Zugang (7) heraus bewegt wird.

12. Zugangskontrollvorrichtung nach einem der Ansprüche 1 bis 5, **dadurch gekennzeichnet, dass** die Steuerung des Aktuators wahlweise derart umschaltbar ist, dass das Sperrelement (1) entweder den Zugang (7) vor gültiger Lesung einer Zugangsberechtigung mit dem ersten Zugangsberechtigungsleser (12, 14) blockiert und erst nach gültiger Lesung mit dem ersten Zugangsberechtigungsleser (12, 14) freigibt oder den Zugang (7) vor Lesung der Zugangsberechtigung mit dem ersten Zugangsberechtigungsleser (12, 14) freigibt und erst nach ungültiger Lesung mit dem ersten Zugangsberechtigungsleser (12, 14) und Detektion einer Person mit dem Personensensor (16) blockiert.

13. Zugangskontrollvorrichtung nach Anspruch 12, **dadurch gekennzeichnet, dass** die Steuerung des Aktuators derart umschaltbar ist, dass bei regelmäßigem Personenfluss das Sperrelement (1) den Zugang (7) vor Lesung der Zugangsberechtigung mit dem ersten Zugangsberechtigungsleser (12, 14) freigibt und bei abnehmendem Personenfluss mit zeitlicher Verzögerung vor gültiger Lesung einer Zugangsberechtigung den Zugang (7) blockiert.

14. Zugangskontrollvorrichtung nach einem der vorstehenden Ansprüche, **dadurch gekennzeichnet, dass** wenigstens zwei Personensensoren vor dem Sperrelement (1) vorgesehen sind.

15. Zugangskontrollvorrichtung nach einem der vorstehenden Ansprüche, **dadurch gekennzeichnet, dass** wenigstens ein weiterer Personensensor im Bereich des Sperrelements (1) oder nach dem Sperrelement (1) vorgesehen ist.

16. Zugangskontrollvorrichtung nach Anspruch 14 oder 15, **dadurch gekennzeichnet, dass** die Personensensoren eine unterschiedliche Abtastscharakteristik aufweisen und/oder einen unterschiedlichen Abtastwinkel mit der Zugangsrichtung (5) einschließen.

17. Zugangskontrollvorrichtung nach einem der vorstehenden Ansprüche, **dadurch gekennzeichnet, dass** der Aktuator ein Motor (2) ist und das Sperrelement (1) durch einen vom Motor (2) antreibbaren Drehstern gebildet wird.

18. Zugangskontrollvorrichtung nach Anspruch 17, **dadurch gekennzeichnet, dass** der Motor (2) zum Antrieb des Sperrelements (1) in beiden Drehrichtungen ausgebildet ist.

19. Zugangskontrollvorrichtung nach einem der vorstehenden Ansprüche, **dadurch gekennzeichnet, dass** ein optischer und/oder akustischer Signalgeber zur Anzeige der Blockierung des Zugangs vorgesehen ist.

20. Zugangskontrollvorrichtung nach Anspruch 17, **dadurch gekennzeichnet, dass** der Drehstern wenigstens einen Sperrarm (3, 4) aufweist.

21. Zugangskontrollvorrichtung nach Anspruch 20, wobei Anspruch 17 von Anspruch 15 abhängig ist, **dadurch gekennzeichnet, dass** bei Detektion einer stehenden Person durch den nach dem Sperrelement (1) vorgesehenen Personensensor der Sperrarm (3) bei erneuter Betätigung des Sperrelements (1) von der Person nach dem Sperrelement (1) weggeschwenkt wird.

22. Zugangskontrollvorrichtung nach Anspruch 20, **dadurch gekennzeichnet, dass** der Sperrarm (3, 4) gepolstert und/oder nachgiebig ausgebildet ist.

23. Zugangskontrollvorrichtung nach Anspruch 20, **dadurch gekennzeichnet, dass** der Sperrarm (3, 4)aus Kunststoffmaterial ausgeführt ist.

24. Zugangskontrollvorrichtung nach Anspruch 20, **dadurch gekennzeichnet, dass** der Drehstern nur einen Sperrarm aufweist, welcher in der Freigabeposition schräg nach unten vom Zugang (7) weg gerichtet ist.

25. Zugangskontrollvorrichtung nach Anspruch 20 oder 24, wobei Anspruch 17 von Anspruch 15 abhängig ist, **dadurch gekennzeichnet, dass** der Personensensor (16) im Bereich des Sperrelements (1) durch einen eine Person in der Sperrebene des Sperrarms detekierenden Personensensor gebildet wird.

26. Zugangskontrollvorrichtung nach Anspruch 25,
**dadurch gekennzeichnet, dass** der eine Sperrarm bei Detektion einer Person in der Sperrebene mit dem Personensensor (16) aus der Freigabeposition in Richtung Sperrposition gedreht wird, ohne den Zugang (7) zu blockieren.

27. Zugangskontrollvorrichtung nach Anspruch 26, wobei Anspruch 17 von Anspruch 9 und Anspruch 15 abhängig ist, **dadurch gekennzeichnet, dass** der eine Sperrarm nach gültiger Lesung der Zugangsberechtigung mit dem ersten Zugangsberechtigungsleser (12, 14) zur Anzeige der Freigabe des Zugangs (7) in die Freigabeposition zurückgedreht wird.

28. Zuganskontrollvorrichtung nach Anspruch 25, wobei Anspruch 17 von Anspruch 7 und Anspruch 15 abhängig ist, **dadurch gekennzeichnet, dass** der eine Sperrarm bei Detektion einer Person in der Sperrebene mit dem Personensensor in die Sperrposition unter Anschieben der detektierten Person weiter gedreht wird.

29. Zugangskontrollvorrichtung nach Anspruch 9, **dadurch gekennzeichnet, dass** eine Alarmvorrichtung vorgesehen ist, die bei gewaltsamer Blockade der Bewegung des Sperrelements (1) von dessen Freigabeposition in seine Blockierposition betätigbar ist.

30. Zugangskontrollvorrichtung nach Anspruch 1, **dadurch gekennzeichnet, dass** eine Alarmvorrichtung vorgesehen ist, die bei unberechtigter Bewegung des Sperrelements (1) durch Krafteinwirkung von aussen betätigbar ist.

## Claims

1. An access control system comprising a barrier element (1) moved by an actuator controlled by a control unit, as well as at least one person sensor (16) and an access authorization reader (12, 14) disposed upstream of barrier element (1), with barrier element (1) releasing the access way for admission by suitably controlling said actuator in case access authorization reader (12, 14) has read a valid access authorization and said barrier element barring access if person sensor (16) detects a person and reading the access authorization returns an invalid result, and with a second access authorization reader (13, 15) positioned following the one first access authorization reader (12, 14) and in the area of barrier element (1), and with said actuator adapted to be controlled in dependence on a valid or invalid reading of access authorization means by fist access authorization reader (12, 14) and/or second access authorization reader (13, 15) and in dependence on the detection of a person by person sensor (16), **characterized in that** second access authorization reader (13, 15) is disposed following first access authorization reader (12, 14) in the access direction (5) of said access control system and in a manner to enable second access authorization reader (13, 15) to read the access authorization of a person positioned in front of barrier element (1) who has passed first access authorization reader (12, 14) and person sensor (16), and **in that** the control of said actuator by the pair of access authorization readers (12, 14; 13, 15) is configured in such a manner as to cause first access authorization reader (12, 14) to control said actuator to allow admission if first access authorization reader (12, 14) reads an access authorization as being valid; to control second access authorization reader (13, 15) to allow admission if a person is detected and if the access authorization is read to be invalid by first access authorization reader (12, 14) and is read to be valid by said second access authorization reader; and to cause said actuator to be again controllable by first access authorization reader (12, 14) following a valid reading of the access authorization of the detected person by second access authorization reader (13, 15) and actuator control by said second access authorization reader.

2. Access control system as claimed in claim 1, **characterized by** access authorization readers (12, 14; 13, 15) comprising non-contacting readers.

3. Access control system as claimed in claim 2, **characterized by** at least one (14) of said non-contacting access authorization readers comprising antennas (12, 12') on both sides of access way (7).

4. Access control system as in clam 1, **characterized in that** an additional access authorization reader (19) is provided in the area of barrier element (1), said reader adapted to accept tickets configured to verify access authorization.

5. Access control system as in any one of the preceding claims, **characterized by** access way (7) being configured to be passed in both directions, with a first access authorization reader (12, 14) preceding second access authorization reader (13, 15) in one as well as the other of both directions of access.

6. Access control system as claimed in any one of the preceding claims, **characterized by** the actuator being controlled to cause barrier element (1) to bar the access way before first access authorization reader (12, 14) reads an access authorization to be valid and not to release the access way for admission until first access authorization reader (12, 14) has read said access authorization to be valid.

7. Access control system as claimed in any one of the preceding claims, **characterized by** the actuator being controlled to cause barrier element (1) to block the access way before second access authorization reader (13, 15) reads an access authorization to be valid and not to release the access way for admission until second access authorization reader (13, 15) has read said access authorization to be valid.

8. Access control system as claimed in claim 7, **characterized in that**, following a reading of valid by first access authorization reader (12, 14), barrier element (1) releases access way (7) before the detected person reaches barrier element (1).

9. Access control system as claimed in any one of claims 1 to 5, **characterized in that** the actuator is controlled to cause barrier element (1) to release access way (7) for admission before the access authorization is read by first access authorization reader (12, 14) and not to bar access way (7) until access authorization reader (12, 14) has returned a reading of invalid and person sensor (16) has detected a person.

10. Access control system as claimed by claim 8 or 9, **characterized by** barrier element (1) in its release position expending into access way (7) without blocking it.

11. Access control system as claimed by claim 10, **characterized in that**, after first access authorization reader (12, 14) has read an access authorization as being valid, barrier element (1) is removed from access way (7) to indicate release.

12. Access control system as claimed in any one of claims 1 to 5, **characterized in that** the manner of controlling said actuator is selectively reversible to cause barrier element (1) either to block access way (7) before first access authorization reader (12, 14) reads an access authorization as being valid and not to release said access way before first access authorization reader (12, 14) has returned a reading of valid, or to release access way (7) before first access authorization reader (12, 14) has read an access authorization and not to block the access way before first access authorization reader (12, 14) has returned a reading of invalid and person sensor (16) has detected a person.

13. Access control system as claimed in claim 12, **characterized in that** the manner of controlling said actuator is selectively reversible in response to a regular flow of persons to cause barrier element (1) to release access way (7) for admission before first access authorization reader (12, 14) reads access an authorization and, once the flow of persons decreases, to block access way (7), subject to some delay, before an access authorization has been read.

14. Access control system as claimed in any one of the preceding claims, **characterized in that** at least two person sensors are provided to precede barrier element (1).

15. Access control system as claimed in any one of the preceding claims, **characterized in that** at least on additional person sensor is provided in the area of, or after, barrier element (1).

16. Access control system as claimed in claim 14 or 15, **characterized in that** said person sensors have different scanning characteristics and/or include different scanning angles relative to direction of access (5).

17. Access control system as claimed in any one of the preceding claims, **characterized in that** the actuator is a motor (2) and barrier element (1) is formed by a turnstile-type device adapted to be driven by motor (2).

18. Access control system as claimed in claim 17, **characterized in that** motor (2) is adapted to be driven in both directions of rotation for driving barrier element (1).

19. Access control system as claimed in any one of the preceding claims, **characterized in that** an optical and/or acoustic signaling device is provided for indicating the blocked condition of the access way.

20. Access control system as claimed in claim 17, **characterized by** the turnstile device having at least one barrier arm (3, 4).

21. Access control system as claimed by claim 20, with claim 17 dependent on claim 15, **characterized in that**, if a person standing upright is detected by the person sensor provided behind barrier element (1), barrier arm (3) is adapted to be swung out of the way by said person re-actuating barrier arm (3).

22. Access control system as claimed in claim 20, **characterized by** barrier arm (3, 4) being cushioned and/or configured to be yielding.

23. Access control system as claimed in claim 20, **characterized by** barrier arm (3, 4) being made of a plastics material.

24. Access control system as claimed in claim 20, **characterized by** the turnstile having but one barrier arm which in its release position is directed from access way (7) downwards at an angle.

25. Access control system as claimed in claim 20 or 24, with claim 17 dependent on claim 15, **characterized in that** person sensor (16) is formed in the area of barrier element (1) by a person sensor adapted to detect persons in the barrier plane of said barrier arm.

26. Access control system as claimed in claim 25, **characterized in that**, if person detector (16) detects a person in the barrier plane, said one barrier arm is rotated from the release position in a direction towards the blocking position without blocking access way (7).

27. Access control system as claimed in claim 26, with claim 17 dependent on claims 9 and 15, **characterized in that**, following the reading of an access authorization as being valid by first access authorization reader (12, 14), said one barrier arm is rotated back into its release position to indicate that access way (7) is free.

28. Access control system as claimed in claim 25, with claim 17 dependent on claims 7 and 15, **characterized in that**, if said person sensor detects a person in the barrier plane, said one barrier arm is rotated to its blocking position while prodding the detected person.

29. Access control system as claimed in claim 9, **characterized by** alarm means adapted to be actuated to move barrier element (1) from its release position to its blocking position if the movement of said barrier element is forcibly inhibited.

30. Access control system as claimed in claim 1, **characterized by** alarm means adapted to be actuated from the outside in the case of unauthorized forced movement of barrier element (1).

## Revendications

1. Dispositif de contrôle d'accès avec un élément de barrage (1) qui est déplacé par un actionneur commandé par une commande et au moins un détecteur de personnes (16) et un lecteur d'autorisation d'accès (12, 14) avant l'élément de barrage (1), dans lequel la commande de l'actionneur permet à l'élément de barrage (1), quand la lecture d'une autorisation d'accès avec le lecteur d'autorisation d'accès (12, 14) est valable, de libérer l'accès, tandis qu'il le bloque lorsqu'une personne est détectée par le détecteur de personnes (16) et que la lecture de l'autorisation d'accès n'est pas valable, dans lequel, après le premier lecteur d'autorisation d'accès (12, 14), un deuxième lecteur d'autorisation d'accès (13, 15) est disposé au niveau de l'élément de barrage (1) et l'actionneur peut être actionné en fonction d'une lecture valable ou non valable de l'autorisation d'accès avec le premier lecteur d'autorisation d'accès (12, 14) et/ou le deuxième lecteur d'autorisation d'accès (13, 15) et en fonction de la détection d'une personne avec le détecteur de personnes (16), **caractérisé en ce que** le deuxième lecteur d'autorisation d'accès (13, 15) est disposé dans le sens de l'accès (5) du dispositif de contrôle d'accès après le premier lecteur d'autorisation d'accès (12, 14), de telle façon que l'autorisation d'accès d'une personne se trouvant devant l'élément de barrage (1) qui a déjà franchi le premier lecteur d'autorisation d'accès (12, 14) et le détecteur de personnes (16) puisse être lue par le deuxième lecteur d'autorisation d'accès (13,15), et **en ce que** la commande de l'actionneur par les deux lecteurs d'autorisation d'accès (12, 14 ; 13, 15) est conçue de telle façon que lorsque la lecture d'une autorisation d'accès avec le premier lecteur d'autorisation d'accès (12, 14) est valable, l'actionneur est activé par le premier lecteur d'autorisation d'accès (12, 14) de façon à libérer l'accès, que lorsqu'une personne est détectée et que la lecture de l'autorisation d'accès avec le premier lecteur d'autorisation d'accès (12, 14) n'est pas valable, il est actionné par le deuxième lecteur d'autorisation d'accès (13, 15) de façon à libérer l'accès si la lecture de l'autorisation d'accès avec le deuxième lecteur d'autorisation d'accès est valable, et qu'il peut être à nouveau actionné par le premier détecteur d'autorisation d'accès (12, 14) après une lecture valable de l'autorisation d'accès de la personne détectée avec le deuxième lecteur d'autorisation d'accès (13, 15) et l'activation de l'actionneur par le deuxième lecteur d'autorisation d'accès.

2. Dispositif de contrôle d'accès selon la revendication 1, **caractérisé en ce que** les lecteurs d'autorisation d'accès (12, 14 ; 13, 15) sont formés par des lecteurs fonctionnant sans contact.

3. Dispositif de contrôle d'accès selon la revendication 2, **caractérisé en ce qu'**au moins un (14) des lecteurs d'autorisation d'accès fonctionnant sans contact présente une antenne (12, 12') des deux côtés de l'accès (7).

4. Dispositif de contrôle d'accès selon la revendication 1, **caractérisé en ce qu'**il est prévu en outre au niveau de l'élément de barrage (1) un lecteur d'autorisation d'accès (19) pour l'insertion d'un ticket avec une autorisation d'accès.

5. Dispositif de contrôle d'accès selon l'une des revendications précédentes, **caractérisé en ce que** l'accès (7) est conçu pour pouvoir être franchi dans les deux directions et un premier lecteur d'autorisation d'accès (12, 14) est disposé avant le deuxième lecteur d'autorisation d'accès (13, 15) dans une direction d'accès aussi bien que dans l'autre.

6. Dispositif de contrôle d'accès selon l'une des revendications précédentes, **caractérisé en ce que** l'actionneur est commandé de telle façon que l'élément de barrage (1) bloque l'accès avant la lecture valable d'une autorisation d'accès avec le premier lecteur d'autorisation d'accès (12, 14) et ne le dégage qu'après une lecture valable avec le premier lecteur d'autorisation d'accès (12, 14).

7. Dispositif de contrôle d'accès selon l'une des revendications précédentes, **caractérisé en ce que** l'actionneur est commandé de telle façon que l'élément de barrage (1) bloque l'accès avant la lecture valable d'une l'autorisation d'accès avec le deuxième lecteur d'autorisation d'accès (13, 15) et ne le libère qu'après une lecture valable avec le deuxième lecteur d'autorisation d'accès (12, 14).

8. Dispositif de contrôle d'accès selon la revendication 7, **caractérisé en ce que** l'élément de barrage (1) libère l'accès (7) après une lecture valable avec le premier lecteur d'autorisation d'accès (12, 14) avant que la personne détectée atteigne l'élément de barrage (1).

9. Dispositif de contrôle d'accès selon l'une des revendications 1 à 5, **caractérisé en ce que** l'actionneur est commandé de telle façon que l'élément de barrage (1) libère l'accès (7) avant la lecture de l'autorisation d'accès avec le premier lecteur d'autorisation d'accès (12, 14) et ne bloque l'accès (7) qu'après une lecture non valable avec le premier lecteur d'autorisation d'accès (12, 14) et la détection d'une personne avec le détecteur de personnes (16).

10. Dispositif de contrôle d'accès selon la revendication 8 ou 9, **caractérisé en ce que** l'élément de barrage (1) dans une position de libération dépasse dans l'accès (7) sans bloquer celui-ci.

11. Dispositif de contrôle d'accès selon la revendication 10, **caractérisé en ce qu'**après une lecture valable de l'autorisation d'accès avec le premier lecteur d'autorisation d'accès (12, 14), l'élément de barrage (1) est déplacé hors de l'accès (7) pour indiquer la libération.

12. Dispositif de contrôle d'accès selon l'une des revendications 1 à 5, **caractérisé en ce que** la commande de l'actionneur peut être commutée sélectivement de telle façon que soit l'élément de barrage (1) bloque l'accès (7) avant la lecture valable d'une autorisation d'accès avec le premier lecteur d'autorisation d'accès (12, 14) et ne le libère qu'après une lecture valable avec le premier lecteur d'autorisation d'accès (12, 14), soit il libère l'accès (7) avant la lecture de l'autorisation d'accès avec le premier lecteur d'autorisation d'accès (12, 14) et ne le bloque qu'après une lecture non valable avec le premier lecteur d'autorisation d'accès (12, 14) et la détection d'une personne avec le détecteur de personnes (16).

13. Dispositif de contrôle d'accès selon la revendication 12, **caractérisé en ce que** la commande de l'actionneur peut être commutée de telle manière qu'en présence d'un flux régulier de personnes, l'élément de barrage (1) libère l'accès (7) avant la lecture de l'autorisation d'accès avec le premier lecteur d'autorisation d'accès (12, 14) et bloque l'accès (7) quand le flux de personnes diminue avec une temporisation avant la lecture valable d'une l'autorisation d'accès.

14. Dispositif de contrôle d'accès selon l'une des revendications précédentes, **caractérisé en ce qu'**au moins deux détecteurs de personnes sont prévus avant l'élément de barrage (1).

15. Dispositif de contrôle d'accès selon l'une des revendications précédentes, **caractérisé en ce qu'**au moins un autre détecteur de personnes est prévu au niveau de l'élément de barrage (1) et/ou après l'élément de barrage (1).

16. Dispositif de contrôle d'accès selon la revendication 14 ou 15, **caractérisé en ce que** les détecteurs de personnes présentent une caractéristique de balayage différente et/ou forment un angle de balayage différent par rapport à la direction d'accès (5).

17. Dispositif de contrôle d'accès selon l'une des revendications précédentes, **caractérisé en ce que** l'actionneur est un moteur (2) et l'élément de barrage (1) est formé par un tourniquet pouvant être entraîné par le moteur (2).

18. Dispositif de contrôle d'accès selon la revendication 17, **caractérisé en ce que** le moteur (2) est conçu pour entraîner l'élément de barrage (1) dans les deux sens de rotation.

19. Dispositif de contrôle d'accès selon l'une des revendications précédentes, **caractérisé en ce qu'**un générateur de signaux optiques et/ou sonores est prévu pour signaler le blocage de l'accès.

20. Dispositif de contrôle d'accès selon la revendication 17, **caractérisé en ce que** le tourniquet présente au moins un bras de barrage (3, 4).

21. Dispositif de contrôle d'accès selon la revendication 20, la revendication 17 étant dépendante de la revendication 15, **caractérisé en ce que** lors de la détection d'une personne stationnaire par le détecteur de personnes prévu après l'élément de barrage (1), le bras de barrage (3) est écarté de la personne après l'élément de barrage (1) lors d'un nouvel actionnement de l'élément de barrage (1).

22. Dispositif de contrôle d'accès selon la revendication 20, **caractérisé en ce que** le bras de barrage (3, 4) est rembourré et/ou souple.

23. Dispositif de contrôle d'accès selon la revendication 20, **caractérisé en ce que** le bras de barrage (3, 4) est réalisé en matière plastique.

24. Dispositif de contrôle d'accès selon la revendication 20, **caractérisé en ce que** le tourniquet ne présente qu'un bras de barrage qui est orienté à l'opposé de l'accès (7) en oblique vers le bas dans la position de libération.

25. Dispositif de contrôle d'accès selon la revendication 20 ou 24, la revendication 17 étant dépendante de la revendication 15, **caractérisé en ce que** le détecteur de personnes (16) est formé au niveau de l'élément de barrage (1) par un détecteur de personnes détectant une personne dans le plan de barrage du bras de barrage.

26. Dispositif de contrôle d'accès selon la revendication 25, **caractérisé en ce qu'**un bras de barrage est tourné, lors de la détection d'une personne dans le plan de barrage par le détecteur de personnes (16), de la position de libération vers la position de barrage, sans bloquer l'accès (7).

27. Dispositif de contrôle d'accès selon la revendication 26, la revendication 17 étant dépendante de la revendication 9 et de la revendication 15, **caractérisé en ce qu'**après une lecture valable de l'autorisation d'accès avec le premier lecteur d'autorisation d'accès (12, 14), le bras de barrage est ramené en arrière dans la position de libération pour indiquer la libération de l'accès (7).

28. Dispositif de contrôle d'accès selon la revendication 25, la revendication 17 étant dépendante de la revendication 7 et de la revendication 15, **caractérisé en ce que** lors de la détection d'une personne dans le plan de barrage par le détecteur de personnes, le bras de barrage est ramené dans la position de barrage en poussant la personne détectée.

29. Dispositif de contrôle d'accès selon la revendication 9, **caractérisé en ce qu'**il est prévu un dispositif d'alarme qui peut être actionné en cas de blocage en force du mouvement de l'élément de barrage (1) de sa position de libération à sa position de blocage.

30. Dispositif de contrôle d'accès selon la revendication 1, **caractérisé en ce qu'**il est prévu un dispositif d'alarme qui peut être actionné en cas de déplacement non autorisé de l'élément de barrage (1) par la force depuis l'extérieur.
